# FASCICULE DE BREVET EUROPEEN

(11) **EP 0 037 343 B1**
(45) Date de publication et mention de la délivrance du brevet: **03.10.1984**
(21) Numéro de dépôt: 81400516.1
(22) Date de dépôt: 31.03.1981
(51) Int. Cl.: B42F 7/08, B31D 5/04

(54) **Procédé de réalisation d'une liasse apte à la formation d'au moins un classeur à soufflet, et machine pour la mise en oeuvre d'un tel procédé**
Verfahren zum Herstellen eines Stapels, geeignet zum Bilden wenigstens einer ausziehbaren Sammelmappe, und Maschine zum Durchführen des Verfahrens
Method of manufacturing a pile suitable for forming at least one expansible file, and machine for executing the method

(30) Priorité: 31.03.1980 FR 8007140
(43) Date de publication de la demande: 07.10.1981
(73) Titulaire: Chazelas, Marie du Carmel, Saint Avit les Guespieres (Eure et Loir) (FR); Chazelas, Daniel, Pavillons sous Bois (Seine-Saint-Denis) (FR); Chazelas, Gilles représenté par Mme Derouetteau-Chazelas, Paris 19ème (FR)
(72) Inventeur: Chazelas, André, (FR)
(74) Mandataire: CABINET BONNET-THIRION

## Description

La présente invention a pour objet un procédé de réalisation d'une liasse apte à la formation d'au moins un classeur à soufflet, constitué d'une pluralité choisie de cloisons et d'un soufflet à plis en accordéon reliant deux à deux les cloisons sur trois côtés, et une machine pour la mise en oeuvre d'un tel procédé.

On connaît des classeurs pour le rangement de documents qui sont constitués d'un soufflet à plis en accordéon, et à l'intérieur duquel des cloisons parallèles solidarisées aux plis du soufflet forment des poches dans lesquelles peuvent être classés des documents.

Habituellement, de tels classeurs sont réalisés de manière artisanale, c'est-à-dire à l'unité et manuellement, d'où il résulte diverses opérations pour la formation des plis du soufflet, la préparation et la mise en place des cloisons dans les plis, ainsi que diverses opérations de finition.

Par ailleurs le brevet US-A-1 968 165 enseigne un procédé pour la réalisation de classeur à soufflet selon lequel, les cloisons sont encollées sur une zone marginale définie et sur trois côtés, puis insérées dans les plis d'un soufflet en accordéon, l'ensemble étant ensuite transporté vers une machine apte à le comprimer à l'aide de rouleaux.

De telles techniques de fabrication nécessitent une main-d'oeuvre importante et spécialisée conduisant à l'obtention de classeurs à soufflet dont le coût est élevé; de plus, les cadences de fabrication sont lentes et ne peuvent le plus souvent répondre convenablement à la demande.

La présente invention vise à remédier à de tels inconvénients énoncés brièvement dans ce qui précède, et propose à cet effet un procédé de fabrication d'une liasse apte à la formation d'au moins un classeur à soufflet avec une pluralité choisie de poches et une machine pour la mise en oeuvre de ce procédé, suivant lesquels, avec une main-d'oeuvre réduite, on obtient non seulement des cadences de fabrication élevées, mais un produit d'un fini irréprochable.

Suivant l'invention, le procédé de réalisation d'une liasse apte à la formation d'au moins un classeur à soufflet, constitué d'une pluralité choisie de cloisons parallèles préalablement encollées le long de trois côtés sur une zone marginale, qui sont insérées dans un soufflet à plis en accordéon et pressées pour relier par collage deux à deux lesdites cloisons par trois côtés, formant ainsi des poches de rangement, se caractérise en ce que, partant d'une bande souple, propre à la formation d'un tel soufflet, on forme celle-ci en U suivant son axe longitudinal, puis, ayant tiré en avant une longueur de bande d'une dimension égale au développé d'un pli du soufflet, on place à l'arrière de cette longueur, perpendiculairement à l'axe longitudinal, une cloison prédécoupée ayant sur au moins deux côtés une languette repliée et encollée, puis on effectue un pli dans la zone médiane de cette longueur, par un repoussage de l'extérieur vers l'intérieur sur les trois côtés de la bande en U, et on presse le pli ainsi formé suivant une direction axiale jusqu'à son écrasement de manière à assurer le collage de ladite cloison, on tire une nouvelle longueur et on réitère successivement les opérations jusqu'à formation de la liasse recherchée.

Pour la mise en oeuvre du procédé ci-dessus l'invention propose une machine qui se caractérise en ce qu'elle comprend sur un bâti, en suivant l'axe longitudinal de la bande, et d'arrière en avant, l'arrière étant un emplacement où la bande est enroulée sur une bobine, et l'avant un emplacement où la liasse est réalisée, un élément profilé apte à donner progressivement à la bande une section en U, des moyens de traction aptes à tirer une longueur de bande en U correspondante au développé d'un pli en accordéon à former, des moyens de repoussage disposés latéralement aux trois côtés de la bande formée en U, ces moyens étant mobiles en va-et-vient suivant une direction sensiblement perpendiculaire à l'axe de la bande en U, des moyens aptes à presser un pli venant d'être formé, des moyens de retenue escamotables propres à maintenir la liasse pendant la formation d'un pli, et des moyens aptes à freiner la liasse dans sa progression vers l'avant.

La machine est complétée, suivant une autre caractéristique de l'invention, par un poste de distribution de cloisons disposé sensiblement en surplomb de la longueur de bande tirée, et comprenant essentiellement un plateau mobile entre une position sensiblement horizontale pour laquelle il reçoit une cloison avec languettes repliées et encollées et une position sensiblement verticale pour laquelle il est inséré, avec la cloison, à l'arrière de la longueur de bande tirée; la face de ce plateau portant la cloison étant reliée à une source de dépression afin que la cloison soit maintenue pendant son transfert.

Selon une autre caractéristique de l'invention la machine est aussi complétée à son extrémité avant, par des moyens aptes, d'une part, à retenir la liasse formée, et, d'autre part, à permettre son tronçonnage pour l'obtention d'un classeur à soufflet, de tels moyens étant essentiellement constitués par un cadre mobile verticalement sur des montants, lequel cadre est aménagé pour pénétrer dans un pli, et pour permettre le sectionnement de la liasse à l'aide d'un outil tranchant.

Une telle machine présente des avantages indéniables comparativement à la technique antérieure; elle permet, pratiquement sans intervention manuelle, la réalisation en automatique en continu, de liasses à partir desquelles on peut tirer une multiplicité de classeurs à soufflet ayant une pluralité choisie de cloisons liées au soufflet en formant des poches pour le rangement de documents.

Etant donné l'automaticité de la machine, les cadences de production des liasses qui peuvent être élevées, on résoud le problème jusqu'à maintenant posé de la productivité. De plus, le coût final de tels classeurs obtenus à partir de liasses rélisées avec la machine selon l'invention, est sensiblement abaissé par rapport aux classeurs antérieurs du même genre, du fait, d'une part, des cadences de production et, d'autre part, de la main- d'oeuvre extrêmement réduite nécessaire. Un autre avantage non négligeable réside dans le fait que les plis du soufflet étant réalisés mécaniquement, ils sont parfaitement réguliers et donnent lieu à un produit ayant un fini irréprochable.

D'autres caractéristiques et avantages de l'invention ressortiront d'ailleurs de la description qui va suivre, donnée à titre d'exemple, en référence aux planches de dessins annexée dans le- quelles:
la fig. 1 est une vue en élévation de la machine suivant l'invention;
la fig. 2 est une vue en plan de la machine suivant la flèche F de la fig. 1;
la fig. 3 est une vue à plus grande échelle, au plan de la partie indiquée en III à la fig. 1, le poste d'alimentation de cloisons n'étant pas représenté sur cette figure;
la fig. 3A est un détail à plus grande échelle de la partie entourée et indiquée par IIIA à la fig. 3;
la fig. 4 est une vue en coupe selon la ligne IV-IV de la fig. 3;
les figs 5, 6 et 7, montrent le dispositif de tronçonnage de la liasse, disposé à l'extrémité avant, respectivement en élévation, vue de côté, et vue de dessus avec arrachement partiel;
les figs 8 à 13 illustrent les différentes phases de la formation d'un pli en accordéon;
la fig. 14 montre en perspective une liasse obtenue avec la machine selon l'invention, cette liasse étant apte à constituer une multiplicité de classeurs à soufflet, chacun avec une pluralité choisie de cloisons;
la fig. 15 est une vue à plus grande échelle de la partie entourée et indiquée par XV à la fig. 10, cette partie montrant en détail quelques plis du soufflet obtenu.

En référence aux figs 1 à 3, la machine suivant l'invention comprend un bâti globalement indiqué par 10 portant à l'arrière une bobine 11 sur laquelle est enroulée une bande 12 par exemple en papier entoilé; la bobine 11 avec la bande associée est montée tournante sur un châssis 13 portant des rouleaux de guidage et de renvoi 14 à 18 de façon que la bande 12 est présentée à l'extrémité arrière du bâti 10 de la machine et en partie haute de celui-ci.

Du rouleau 18 la bande 12 est progressivement formée en U suivant son axe longitudinal, au moyen d'un élément profilé 20 associé au châssis, lequel élément profilé s'étend globalement du rouleau 18 jusqu'à deux rouleaux latéraux 21, 22, à axes verticaux, aptes à presser sur toute leur hauteur, les côtés latéraux de la bande ainsi formée en U contre les parois verticales de l'élément profilé précité.

Un bloc 26 suspendu au bâti 10 par des moyens d'attache 27 eux-mêmes montés coulissants dans un support 28 solidarisé au bâti 10 est aménagé pour recevoir un vérin 30, dont la tige du piston est équipée d'un sommier globalement rectangulaire 31 dont la paroi avant 31A, est reliée par canaux 31 B et canalisation 31C à des moyens de succion non représentés. Les dimensions de ce sommier tant en hauteur qu'en largeur correspondent sensiblement au profil en U de la bande; le sommier 31 étant attelé au vérin 30, il est donc mobile longitudinalement entre une position avancée et une position reculée. L'amplitude du déplacement du sommier peut être réglée en fonction de la longueur de bande à tirer par le montage coulissant des moyens d'attache 27 dans le support 28 (fig. 1).

Afin d'éviter que le vérin 30 ne tourne autour de son axe dans le bloc 26, le pot de ce vérin comporte un prolongement radial 38 (fig. 3) dont l'extrémité pourvue d'un galet 39 est engagée dans une fourchette 40 fixée sur la face arrière du sommier 31.

Le sommier 31 a deux fonctions à savoir: assurer le pressage d'un pli formé, et, simultanément, entraîner la bande en U vers l'avant d'une longueur correspondante au développé d'un pli.

L'entraînement de la bande en U vers l'avant est obtenu à l'aide de moyens de serre-flancs disposés sensiblement au niveau du sommier, en longeant les trois côtés de la bande en U.

Ces serre-flancs (figs 1 et 3) comprennent un cadre 45 entourant la bande en U; ce cadre est fixé par un côté au bord supérieur du sommier 31 et est donc mobile avec celui-ci, les trois autres côtés du cadre portent chacun un dispositif de pressage constitué par une réglette 46, disposée en vis-à-vis des côtés du sommier cette réglette étant elle-même accouplée à un petit vérin 47 fixé sur le cadre.

On comprend que si les vérins sont mis en pression, les réglettes associées seront déplacées vers les côtés correspondants du sommier et pinceront ainsi la bande, du fait que celle-ci passe entre lesdites réglettes et les côtés du sommier.

Un peu en avant du sommier 31, le bâti 10 porte latéralement aux trois côtés de la bande pliée en U, des unités de pliage indiquées globalement en 50 aptes à former un pli en accordéon dans la longueur de bande tirée, et des unités de retenue aptes à retenir la liasse formée indiquées dans leur ensemble en 51.

Les trois unités de pliage 50 ainsi disposées pour former un pli du soufflet étant semblables dans leur construction et il n'en sera décrit qu'une seule dans ce qui suit.

Chaque unité de pliage 50 comprend un premier chariot 52 monté déplaçable perpendiculairement à l'axe de la bande pliée en U sur une glissière fixe 53 et ce, à l'aide d'un vérin 54 auquel le premier chariot précité est attelé. Le premier chariot 52 est aménagé (fig. 4 en particulier) pour former des paliers 56, 57, à un axe 58 dont les extrémités - dépassantes par rapport audit premier chariot - sont couplées avec des disques 59, 60, eux-mêmes couplés avec des manetons 61, 62, calés sur des bras 63, 64, formant un second chariot 65 lequel porte une lame de pliage 66. Sensiblement en son milieu l'axe 58 reçoit un pignon 70 apte à coopérer avec une crémaillère 71 pouvant être entraînée en translation au moyen d'un vérin 72 qui lui est associé.

On notera, ainsi qu'il est bien visible à la fig. 3 que chaque unité de pliage 50 apte à former les plis du soufflet comporte deux ensembles axe, pignon, et maneton tel que ci-dessus décrit animés par une seule crémaillère.

La lame de pliage 66 fixée à chaque unité de pliage présente une arête terminale 66A, parallèle auxdits côtés de la bande formée en U.

On notera que l'unité de pliage disposée en vis-à-vis de la base du U formée par la bande comporte une lame de pliage qui s'étend au moins sur toute la longueur de cette base, tandis que les lames de pliage associées aux unités de pliage disposées en vis-à-vis des côtés du U sont légèrement plus courtes que ces côtés; elles sont disposées de façon telle que leurs extrémités inférieures respectives se trouvent à quelque distance de la base du U. Une telle disposition étant nécessaire pour permettre la formation simultanée d'un pli du soufflet sur les trois côtés de la bande en U.

Quant aux unités de retenue 51, (fig. 3) elles sont, comme les unités de pliage propres à la formation d'un pli, disposées au voisinage immédiat des côtés de la bande formée en U; ces unités de retenue présentant toutes les trois une construction similaire une seule sera décrite dans ce qui suit. Une telle unité de retenue comprend un levier en forme d'étrier 75 en vis-à-vis d'un côté de la bande, cet étrier est monté pivotant sur un axe 76 fixé à l'extrémité de la glissière 53 et s'étend de part et d'autre de cet axe en étant, à une extrémité avant, connecté à un ressort de rappel 77 associé à un dispositif de réglage de tension 78 solidarisé à la glissière fixe 53, et à l'autre extrémité équipé d'une tête de retenue indiquée dans son ensemble par 79. La face terminale de cette tête de retenue (fig. 3A) présente de part et d'autre d'un dégagement 80 une ou plusieurs griffes 81 aptes à coopérer avec une arête d'un pli, et une rampe 82 apte à coopérer avec une came 83 solidaire de la lame de pliage 66. L'utilité d'une telle disposition apparaîtra plus loin au cours de la description du fonctionnement.

Une autre unité de retenue complémentaire indiquée globalement en 90 à la fig. 1, est prévue pour coopérer avec le bord supérieur de la dernière cloison mise en place; cette unité de retenue est portée par une traverse 91 solidaire du bâti, et elle comprend un vérin 92 dont le pot est monté pivotant sur une potence 93 ménagée à l'extrémité supérieure d'un bras vertical 94 fixé à la traverse, tandis que la tige de piston 95 de ce vérin est attelée à un levier 96, monté par une extrémité pivotant sur le bras vertical précité, l'autre extrémité de ce levier 96 comportant au moins une griffe 98.

La griffe précitée 98 ainsi d'ailleurs que les griffes 81 fixées aux unités de retenue 51 peuvent être chacune d'un seul tenant s'étendant sur la plus grande partie des côtés du U, et du bord supérieur d'une cloison, mais elles peuvent être constituées en plusieurs éléments rapportés à l'extrémité des leviers 75 et 96.

Au-dessus de la zone de formation d'un pli en accordéon par repoussage, et au-delà du côté ouvert de la bande formée en U, un dispositif d'alimentation de cloisons indiqué dans son ensemble par 99 est porté par le bâti 10. Ce dispositif, (fig. 1) comprend un plateau 100 prolongé vers l'avant par un bras 101, portant un galet 102, apte à coopérer avec une rampe 103 aménagée dans un bras 104 s'étendant verticalement.

Le plateau 100 est attelé par axe 107 à la tige de piston d'un vérin 108 lui-même porté par une traverse 109 fixée à des joues 110 fixées au bâti.

La face du plateau 100 destinée à porter une cloison 113 est reliée par canalisation 112 à une source de dépression (non représentée ici); ce plateau est adapté à transférer une cloison 113 d'une position sensiblement horizontale où ladite cloison est disposée sur le plateau à une position sensiblement verticale située à l'arrière de la longueur développée d'un pli à former, ainsi qu'on le verra plus loin.

La cloison 113 présente sur trois côtés des languettes 114 repliées et encollées, et elle est disposée sur le plateau 100 de façon que lesdites languettes se trouvent dans le cas considéré - après la formation d'un pli - en regard de la face arrière du pli formé, ainsi qu'il est bien visible en particulier aux figs 10 à 13, les languettes étant découpées de façon qu'elles suivent les côtés verticaux ainsi que le côté inférieur horizontal du pli.

A quelque distance en avant des unités de retenue et de pliage le bâti 10 porte deux rouleaux presseurs 115, 116 (figs 1 et 2) montés tournants autour d'axes verticaux, ils sont réglables en écartement et adaptés à effectuer un effet de freinage sur les côtés verticaux de la liasse indiquée dans son ensemble par L laquelle repose sur une table de support 118.

En bout de la table 118 précitée, la machine est complétée par des moyens de retenue de la liasse L indiqués globalement en 120, ces moyens étant aussi adaptés à permettre le tronçonnage de la liasse afin de constituer un classeur à soufflet avec une pluralité choisie de poches.

Les moyens de retenue et de tronçonnage comprennent essentiellement (figs 5 à 7) un cadre 130 monté mobile verticalement par ses montants entre deux paires de galets de guidage 131, 132, rotatifs sur une ossature 133 fixée au bâti. Le cadre comporte sur sa face avant une poignée de manoeuvre 134, et il est associé par câble 135 et poulie 136 à un contrepoids 137. Sur ces côtés latéraux les montants du cadre 130 comportent des rainures 140 aptes à coopérer avec les galets de guidage 131, 132. Sur ces mêmes côtés latéraux les montants du cadre 130 comportent dans une zone médiane des dégagements 139 d'où partent vers le bas des gorges 141, 142, en parallèle avec les rainures 140. De même le bord inférieur du cadre comporte une gorge 143.

Le bord inférieur du cadre présente des faces avant et arrière biseautées 145 afin de faciliter l'introduction de ce dernier entre deux cloisons consécutives, donc à l'intérieur d'une poche, tandis que l'épaisseur E de ce cadre (fig. 7) est apte à assurer le déploiement d'un pli du soufflet afin de faciliter le tronçonnage transversal qui est effectué manuellement à l'aide d'une lame guidée par les gorges précitées 141 à 143 ménagées dans le cadre.

La formation d'un pli du soufflet peut s'analyser de la manière suivante en se référant en particulier aux figs 8 à 13 sur lesquelles on voit la formation d'un pli dans la base du U formé par la bande, étant entendu que la formation des plis s'étendant verticalement est similaire et simultanée.

A la fig. 8, toutes les unités de retenue 51 disposées latéralement et en dessous de la bande 12 formée en U sont en position active, ainsi que l'unité de retenue supérieure 90, en sorte que la dernière cloison 113 est retenue par les griffes associées à chaque unité, c'est-à-dire sur ses quatre côtés; on note que les unités de retenue précitées sont actives par les ressorts 77 et les dispositifs de réglage de tension 78. Le sommier 31 est en position arrière, les serre-flancs 46 sont en position active et pincent la bande 12 contre le sommier 31, les lames de pliage 66 des unités de pliage sont dans une position intermédiaire et une longueur de bande «LB», de longueur égale au développé d'un pli est ménagée entre la dernière cloison 113 et la face avant du sommier 31.

A la fig. 9 le plateau d'alimentation 100 de cloisons a été commandé pour amener une cloison 113A (flèche F2) en regard de la face avant du sommier 31, c'est-à-dire à l'arrière de la longueur de bande précitée, cette cloison 113A étant plaquée contre le sommier du fait que la face avant 31A de ce dernier est, par les conduits 31B, 31C reliée à une source de dépression; on note que les languettes 114 parallèles, dans l'exemple représenté, aux côtés verticaux et horizontal inférieur de la bande en U sont orientées vers l'avant.

A la fig. 10 le sommier 31 est déplacé vers l'avant (flèche F3) et, simultanément, les lames de pliage associées aux unités de pliage 50 ont été déplacées ensemble par la commande des seconds chariots associés 65 à l'aide des vérins 72; les lames 66 passent donc d'une position d'attente à une position avancée vers chacun des côtés de la bande formée en U, et ce, sensiblement dans une zone médiane de la longueur «L_{B}».

Etant donné que les seconds chariots 65 sont liés à des manetons 61, ces derniers n'impriment pas aux seconds chariots et partant, aux lames 66 un déplacement rectiligne, mais un déplacement sensiblement en arc de cercle (flèche F4) en sorte que les cames 83 pénètrent dans les dégagements 80, tandis que les lames de pliage suivent par ce déplacement en arc-de-cercle, la progression vers l'avant du sommier 31. A la fig. 11, le sommier 31 a continué son déplacement vers l'avant et amorce l'opération de pressage du pli venant d'être formé afin de coller les languettes sur les faces correspondantes du pli, pendant que les premiers chariots 52 sont déplacés suivant la flèche F5 par la mise en pression des vérins associés 54 en sorte que les lames de pliage 66 passent d'une position avancée à une position reculée, les vérins 72 associés aux seconds chariots 65, étant quant à eux, maintenus sous pression pour maintenir les lames de pliage dans une position identique à celle représentée à la fig. 10, pour laquelle la came 83 est engagée dans le dégagement 80. Le déplacement des premiers chariots a pour effet, d'une part, de dégager les lames de pliage 66 du creux du pli formé, et, d'autre part, d'amener la came 83 au contact de la rampe 82 prévue dans les unités de retenue 51 et d'entraîner le levier 75 (flèche F6) par pivotement autour de son axe 76 d'une position active (figs 8 à 11) à une position effacée en retrait (fig. 12).

Simultanément à l'effacement les leviers 75, le levier 96 de l'unité de retenue supérieure 90 est également effacé par l'intermédiaire du vérin 92 en sorte que les quatre côtés de la bande en U sont dégagés en vue de l'opération de pressage.

A la fig. 12 le sommier 31, poursuivant son déplacement vers l'avant jusqu'à une position extrême avancée, effectue le pressage des languettes de la cloison 113A sur la face correspondante arrière du pli venant d'être réalisé.

Lorsque le pressage est terminé, (fig. 13) les serre-flancs 46 sont desserrés (flèche F7) et le sommier 31 est ramené à sa position initiale arrière d'attente; au début du retour en arrière du sommier 31, les seconds chariots 65 sont entraînés en position de retrait (flèche F8), les lames 66 étant en vis-à-vis d'une nouvelle longueur LB' de bande, en étant situées sensiblement dans une zone médiane de cette longueur.

Au début de l'entraînement des seconds chariots vers leur position de retrait, les cames 83 libèrent les leviers 75 qui reviennent automatiquement en position active (flèche F9) sous l'effet des ressorts 77, position pour laquelle les griffes 81 maintiennent le dernier pli formé.

On remarquera que la nouvelle longueur LB' est formée en même temps que la formation du pli du fait que les trois côtés de la bande en U sont entraînés simultanément par l'avance du sommier 31 et ce, au moyen des serre-flancs 46 qui rendent la bande en U temporairement solidaire du sommier 31, (figs 8 à 12), tandis qu'en fin de pressage, avant le retour en arrière du sommier 31, les serre-flancs 46 sont rendus inopérants; en fait lesdits serre-flancs sont inopérants seulement pendant la course vers l'arrière du sommier 31.

On réitère successivement les opérations précitées jusqu'à la formation de la liasse L recherchée comprenant une multiplicité de poches P visibles en particulier aux figs 14 et 15.

Sur cette dernière fig. 15 on voit que la lame de pliage équipant l'unité de pliage disposée latéralement à la base de la bande formée en U, forme un pli s'étendant sur toute la longueur de cette base, tandis que les lames de pliage équipant les unités de pliage disposées latéralement aux côtés de la bande formée en U, forment un pli - étant donné leur longueur - qui s'arrête au niveau du sommet du pli ménagé dans la base de la bande en U.

En avant de la zone de formation des plis la liasse L apte à la formation d'au moins un classeur à poches est guidée et légèrement freinée dans son avance par les rouleaux de pression 115, 116, de façon que les plis se trouvent serrés depuis la zone de formation jusqu'à ces rouleaux de pression, ce qui permet d'assurer un bon encollage des cloisons.

A son extrémité avant le bâti 10 est avantageusement équipé de moyens de retenue de la liasse L réalisée, ces moyens étant à même de permettre un tronçonnage aisé de la liasse pour constituer un classeur à soufflet, avec une pluralité choisie de cloisons formant des poches de rangement.

Le cadre 130 est normalement en position basse et forme une butée à l'extrémité avant de la liasse L; pour effectuer un tronçonnage le cadre 130 est remonté à l'aide de la poignée 134, ce qui permet de libérer un nombre désiré de plis du soufflet et de cloisons associées et par conséquent de poches. Une telle opération est effectuée manuellement, et lorsque une pluralité choisie de poches est obtenue, on fait redescendre la cadre 130 en l'insérant dans une poche entre deux cloisons consécutives; on notera que l'on écarte manuellement les deux cloisons considérées afin de favoriser l'insertion du cadre entre celles-ci, et l'on fait descendre le cadre jusqu'à buter sur la table. A ce stade, étant donné l'épaisseur du cadre, le pli en accordéon intéressé est complètement tendu et l'on pratique le tronçonnage proprement dit à l'aide d'une lame tranchante qui est guidée tout au long des gorges 141, 142, 143, en sorte que le pli est tronçonné sur ses trois côtés dans sa zone médiane étant donné l'emplacement médian desdites gorges dans l'épaisseur du cadre.

Le classeur à soufflet ainsi obtenu avec une pluralité choisie de poches reposant sur une table 121 prolongeant la table 118 est alors évacué, et un nouveau tronçonnage peut être effectué, parallèlement à la formation de nouveaux plis.

Bien entendu l'invention n'est pas limitée au mode de réalisation décrit et représenté, lequel pourra au contraire faire l'objet de modifications dans le cadre défini par les revendications.

## Revendications

1. Procédé de réalisation d'une liasse apte à la formation d'au moins un classeur à soufflet, constitué d'une pluralité choisie de cloisons (113) parallèles, préalablement encollées le long de trois côtés sur une zone marginale qui sont insérées dans un soufflet à plis en accordéon et pressées pour relier par collage, deux à deux lesdites cloisons (113) sur trois côtés, afin de former des poches de rangement, caractérisé en ce que, partant d'une bande souple (12) propre à la formation d'un tel soufflet, on forme celle-ci en U suivant son axe longitudinal, puis ayant tiré en avant une longueur (LB) de bande d'une dimension égale au développé d'un pli du soufflet, on place à l'arrière de cette longueur, perpendiculairement à l'axe longitudinal, une cloison prédécoupée (113) ayant sur au moins deux côtés une languette (114) repliée et encollée, puis on effectue un pli dans la zone médiane de cette longueur par un repoussage de l'extérieur vers l'intérieur sur les trois côtés de la bande formée en U, et on presse le pli ainsi formé suivant une direction axiale jusqu'à son écrasement de manière à assurer le collage de ladite cloison, on tire une nouvelle longueur de bande (LB') et on réitère successivement les opérations jusqu'à formation de la liasse (L) recherchée comprenant une multiplicité de poches (P).

2. Procédé selon la revendication 1, caractérisé en ce que, en même temps qu'on réalise un pli, on tire une nouvelle longueur de bande (LB').

3. Procédé selon la revendication 1, caractérisé en ce que le repoussage est effectué simultanément sur les trois côtés de la bande (12) formée en U.

4. Procédé selon la revendication 1, caractérisé en ce que on tronçonne la liasse (L) pour constituer un classeur à soufflet, avec une pluralité choisie de poches de rangement (P).

5. Machine pour la mise en oeuvre du procédé ci-dessus, caractérisée en ce qu'elle comprend sur un bâti (10), en suivant l'axe longitudinal de la bande (12) et d'arrière en avant, l'arrière étant un emplacement où la bande (12) est enroulée sur une bobine (11), et l'avant un emplacement où la liasse (L) est réalisée, un élément profilé (20) apte à donner progressivement à la bande (12) une section en U, des moyens de traction (30, 31, 46) aptes à tirer une longueur (LB) de bande en U correspondant au développé d'un pli en accordéon, des moyens de repoussage (50) disposés latéralement aux trois côtés de la bande en U, ces moyens étant mobiles en va-et-vient suivant une direction sensiblement perpendiculaire à l'axe de la bande en U, des moyens (31) aptes à presser ensemble une cloison (113) et un pli venant d'être formé, des moyens de retenue (51) escamotables aptes à maintenir la liasse (L) pendant la formation d'un pli, et des moyens (115, 116) aptes à freiner la liasse dans sa progression vers l'avant.

6. Machine suivant la revendication 5, caractérisée en ce qu'elle comporte en outre, sensiblement en surplomb de la longueur de bande tirée, un poste (99) d'alimentation de cloisons (113) propre à placer à l'arrière de ladite longueur (LB) une cloison (113).

7. Machine suivant la revendication 5, caractérisée en ce qu'elle comprend en outre à son extrémité avant, des moyens (120) aptes à retenir la liasse (L) réalisée, et à permettre son tronçonnage pour l'obtention d'un classeur à soufflet avec une pluralité de poches (P).

8. Machine suivant la revendication 5, caractérisée en ce que les moyens de traction propres à tirer une longueur de bande sont constitués, en association, par un sommier (31) mobile longitudinalement en va-et-vient épousant par trois côtés sensiblement le profil intérieur de la bande (12) en U, et par des serre-flancs (46) mobiles longitudinalement en même temps que le sommier, ces serre-flancs (46), disposés en vis-à-vis des trois côtés précités du sommier, étant susceptibles d'occuper une position avancée pour laquelle la bande (12) est pincée entre lesdits serre-flancs et ledit sommier, et est entraînée par le déplacement du sommier (31) vers l'avant, et une position reculée pour laquelle la bande est libre.

9. Machine selon la revendication 8, caractérisée en ce que le sommier (31) ainsi que les serre-flancs (46) sont suspendus au bâti (10) de la machine de façon réglable suivant l'axe de la bande, ledit sommier (31) comportant en outre une face avant (31A) reliée par conduits (31B, 31G) à un dispositif de dépression.

10. Machine suivant la revendication 8, caractérisée en ce que les moyens propres à presser un pli venant d'être formé sont constitués par le sommier (31) en position de fin de course vers l'avant.

11. Machine selon la revendication 5, caractérisée en ce que les moyens de repoussage aptes à la formation d'un pli en accordéon sont constitués par des unités de pliage (50) disposées latéralement aux côtés de la bande, chaque unité comprenant une lame de pliage (66) mobile sensiblement perpendiculairement à l'axe de la bande en U, sous l'action de moyens de commande associés, entre une position d'attente en retrait, et une position active avancée.

12. Machine selon l'une quelconque des revendications 5 et 11, caractérisée en ce que les moyens de commande en déplacement d'une lame de pliage (66) comprennent un premier chariot (52) déplaçable en va-et-vient sur une glissière (53) perpendiculaire à l'axe de la bande (12), et, monté sur ce premier chariot (52), un second chariot (65) porte-lame couplé à des moyens propres à le déplacer par rapport audit premier chariot (52) d'une position de retrait à une position avancée avec, simultanément, un déplacement horizontal de l'arrière vers l'avant suivant sensiblement un arc de cercle.

13. Machine selon la revendication 12, caractérisée en ce que les moyens propres à déplacer le second chariot (65) porte-lame par rapport au premier chariot (52) comprennent au moins une crémaillère (71) associée à un vérin (72) cette crémaillère engrenant avec au moins un pignon (70) associé au chariot (52) ledit axe portant des manetons (61, 62) même couplés audit second chariot (65).

14. Machine selon la revendication 5, caractérisée en ce que les moyens de retenue sont constitués d'unités (51) disposées latéralement aux trois côtés des plis en accordéon, chaque unité (51) comprenant, un levier (75) pivotant autour d'un axe (76), ce levier ayant une partie terminale libre arrière comportant au moins une griffe (81) adaptée à coopérer avec un dernier pli formé, et une partie terminale avant, couplée avec des moyens de rappel élastiques (77), ledit levier (75) étant susceptible d'occuper une position escamotée pour laquelle la griffe (81) est écartée par rapport aux bords de la liasse (L) ou une position active pour laquelle la griffe coopère avec le dernier pli formé.

15. Machine selon la revendication 14, caractérisée en ce que la partie terminale arrière du levier comporte, outre la griffe précitée (81) une rampe (82) apte à coopérer avec une came (83) solidarisée aux lames de pliage (66), ladite came étant apte à commander l'escamotage temporaire de levier de retenue (75) en fin de pressage d'un pli par le sommier (31).

16. Machine selon l'une quelconque des revendications 5 à 15, caractérisée en ce que, outre les unités de retenue (51) de la liasse (L) précitée disposées latéralement aux plis en accordéon, une unité de retenue complémentaire (90) est apte à coopérer avec le bord supérieur d'une dernière cloison (113) mise en place dans un pli, une telle unité comprenant un levier pivotant (96) dont l'extrémité arrière comporte au moins une griffe (98), le levier associé à un vérin (92) étant susceptible d'occuper une position active pour laquelle la griffe (98) coopère avec une zone marginale de la cloison (113), ou une position escamotée dégageant ladite cloison.

17. Machine suivant la revendication 5, caractérisée en ce que les moyens aptes à freiner la liasse (L) dans sa progression sont constitués par une paire de rouleaux presseurs (115, 116) à axes verticaux aptes à coopérer avec les côtés latéraux de la liasse (L), ces rouleaux étant réglables en écartement.

18. Machine suivant la revendication 6, caractérisée en ce que le poste d'alimentation en cloison (113) à l'intérieur et à l'arrière de la longueur (LB) de bande tirée comprend un plateau mobile (100) entre une position sensiblement horizontale pour laquelle il reçoit une cloison (113) et une position sensiblement verticale pour laquelle il est inséré dans ladite longueur (LB) et délivre ladite cloison (113).

19. Machine suivant l'une quelconque des revendications 6 et 17, caractérisée en ce que le plateau (100) est associé à un vérin de commande (108) et à une rampe (103) apte à le faire basculer de sa position sensiblement horizontale à sa position sensiblement verticale, la face dudit plateau recevant la cloison (113) étant reliée par canalisation (112) à une source de dépression.

20. Machine selon la revendication 7, caractérisée en ce que les moyens disposés à l'extrémité avant de la machine pour retenir la liasse (L), et la tronçonner sont constitués par un cadre (130) mobile verticalement par ses montants entre une position haute permettant le passage d'un tronçon de liasse (L) et une position basse pour laquelle ledit cadre retient ladite liasse.

21. Machine selon la revendication 20, caractérisée en ce que les bords inférieurs du cadre (130) comportent des biseaux (145) et l'épaisseur (E) de ce dernier est sensiblement égale au développé d'un pli en accordéon, tandis que des gorges (141, 142, 143) ménagées respectivement sur les montants et le côté inférieur dudit cadre (130) sont adaptées à guider le déplacement d'un outil tranchant.

22. Machine suivant la revendication 21, caractérisée en ce que les gorges précitées (141, 142, 143) s'étendent suivant une médiane à l'épaisseur (E) du cadre (130).

## Claims

1. A method of manufacturing a pack suitable for forming at least one expansible file comprising a selected plurality of parallel partitions (113) which are previously glued along three sides over a marginal region, which are fitted into an expansible member with accordion-like folds, and pressed in order to join said partitions (113) in pairs over three sides by glueing, in order to form storage pockets, characterised in that, starting from a flexible strip (12) suitable for forming such an expansible member, the strip is formed into a U-shape along the longitudinal axis thereof, then, with a length (LB) of strip of a dimension which is equal to the developed dimension of a fold of the expansible member having been drawn forwardly, a partition (113) which has been previously cut out is placed at the rear of said length, perpendicularly to the longitudinal axis, said partition (113) being provided on at least two sides with a folded- over and glue-coated tongue portion (114), then a fold is made in the central region of said length by pushing in an outward direction on the three sides of the strip which is of U-shaped form, and the fold which is formed in that way is pressed in an axial direction until it is squashed so as to ensure gluening of said partition, a fresh length of strip (LB') is drawn, and the operations are successively repeated until the pack (L) required, comprising a multiplicity of pockets (P), is formed.

2. A method according to claim 1 characterised in that, at the same time as a fold is formed, a fresh length of strip (LB') is drawn forward.

3. A method according to claim 1 characterised in that the pushing operation is carried out simultaneously on the three sides of the U-shaped strip (12).

4. A process according to claim 1 characterised in that the pack (L) is cut to form an expansible file, with a selected plurality of storage pockets (P).

5. A machine for carrying out the foregoing method characterised in that it comprises, on a frame structure (10), in the direction of the longitudinal axis of the strip (12) and from the rear towards the front, the rear being a location at which the strip (12) is wound on a reel (11) and the front being a location at which the pack (L) is formed, a profiled element (20) for progressively imparting a U-shaped section to the strip (12), pulling means (30,31,46) for drawing a length (LB) of U-shaped strip corresponding to the developed dimension of an accordion-like fold, pushing means (50) disposed laterally with respect to the three sides of the U-shaped strip, said means being reciprocal in a direction that is substantially perpendicular to the axis of the U-shaped strip, means (30) for pressing together a partition (113) and a fold which has just been formed, retractible retaining means (51) for maintaining the pack (L) during the formation of a fold, and means (115, 116) for braking the pack in its movement in a forward direction.

6. A machine according to claim 5 characterised in that it further comprises, substantially in overhanging relationship to the drawn length of strip, a station (99) for feeding partitions (113), which is capable of positioning a partition (113) at the rear of said length (LB).

7. A machine according to claim 5 characterised in that it further comprises, at its front end, means (120) for retaining the pack (L) formed, and for permitting cutting thereof to produce an expansible file having a plurality of pockets (P).

8. A machine according to claim 5 characterised in that the pulling means for drawing a length of strip comprise, in association, a bearing member (31) which is movable longitudinally with a reciprocating movement, which is adapted at three sides substantially to the internal configuration of the U-shaped strip (12), and side gripping members (46) which are movable longitudinally at the same time as the bearing member, said side gripping members (46) being disposed in facing relationship with respect to said three sides of the bearing member, being capable of assuming an advanced position in which the strip (12) is gripped between said side gripping members and said bearing member, and is entrained forwardly by the movement of the bearing member (31), and a retreated position in which the strip is free.

9. A machine according to claim 8 characterised in that the bearing member (31) and the side gripping members (46) are suspended from the frame structure (10) of the machine adjustably along the axis of the strip, said bearing member (31) further comprising a front face (31A) which is connected by conduits (31B, 31G) to a depression means.

10. A machine according to claim 8 characterised in that the means for pressing a fold which has just been formed comprise the bearing member (31) in the position at the end of its forward travel.

11. A machine according to claim 5 characterised in that the pushing means for forming an accordion-like fold comprise folding units (50) which are disposed laterally with respect to the sides of the strip, each unit comprising a folding blade (66) which is movable substantially perpendicularly to the axis of the U-shaped strip under the action of associated actuating means between a retracted waiting position and an advanced active position.

12. A machine according to any one of claims 5 and 11 characterised in that the actuating means for displacing a folding blade (66) comprise a first carriage (52) which is displaceable with a reciprocating movement on a slide member (53) which is perpendicular to the axis of the strip (12) and, mounted on said first carriage (52), a second blade-carrier carriage (65) coupled to means for displacing it with respect to said first carriage (52) from a retracted position to an advanced position with, at the same time, horizontal displacement in a forward direction along substantially a circular arc.

13. A machine according to claim 12 characterised in that the means for displacing the second blade-carrier carriage (65) with respect to the first carriage (52) comprise at least one rack (71) associated with a jack (72), said rack engaging with at least one pinion (70) associated with the carriage (52), said axis carrying crank pins (61, 62) themselves coupled to said second carriage (65).

14. A machine according to claim 5 characterised in that the retaining means comprise units (51) which are disposed laterally with respect to the three sides of the accordion-like folds, each unit (51) comprising a lever (75) which is pivotal about an axis (76), said lever having a free rearward terminal portion comprising at least one claw (81) adapted to co-operate with a last fold formed, and a front terminal portion coupled to resilient return means (77), said lever (75) being capable of occupying a retracted position in which the claw (81) is spaced with respect to the edges of the pack (L) or an active position in which the claw-operates with the last fold formed.

15. A machine according to claim 14 characterised in that the rearward terminal portion of the lever comprises, besides said claw (81), a ramp (82) which is arranged to co-operate with a cam (83) that is fixed with respect to the folding blades (66), said cam being capable of causing temporary retraction of the retaining lever (75) at the end of the operation of pressing a fold by the bearing member (31).

16. A machine according to any one of claims 5 to 15 characterised in that, besides the retaining units (51) for retaining said pack (L), which are disposed laterally with respect to the accordion-like folds, a complementary retaining unit (90) is capable of co-operating with the upper edge of a last partition (113) set in place in a fold, such a unit comprising a pivotal lever (96), the rearward end of which comprises at least one claw (98), the lever associated with a jack (92) being capable of occupying an active position in which the claw (98) co-operates with a marginal region of the partition (113) or a retracted position of disengaging said partition.

17. A machine according to claim 5 characterised in that the means for braking the pack (L) in its progression are formed by a pair of pressing rollers (115, 116) having vertical axes, which are cooperable with the lateral sides of the pack (L), the spacing of such rollers being adjustable.

18. A machine according to claim 6 characterised in that the station for feeding partitions (113) to the interior and to the rear of the length (LB) of strip which is drawn forwardly comprises a plate (100) which is movable between a substantially horizontal position in which it receives a partition (113) and a substantially vertical position in which it is inserted into said length (LB) and delivers said partition (113).

19. A machine according to either one of claims 6 and 17 characterised in that the plate (100) is associated with an actuating jack (108) and a ramp (103) for pivoting itfrom its substantially horizontal position to its substantially vertical position, the face of said plate receiving the partition (113) being connected by a duct (112) to a depression source.

20. A machine according to claim 7 characterised in that the means disposed at the front end of the machine for retaining the pack (L) and cutting it comprise a frame (130) which is movable vertically by its uprights between a raised position which permits a portion of pack (L) to pass and a down position in which the frame retains said pack.

21. A machine according to claim 20 characterised in that the lower edges of the frame (130) comprise bevels (145) and the thickness (E) of the latter is substantially equal to the developed dimension of an accordion-like fold while grooves (141,142,143) which are disposed respectively on the uprights and the lower edge of said frame (130) are adapted to guide the movement of a cutting tool.

22. A machine according to claim 21 characterised in that said grooves (141, 142, 143) extend along a median line relative to the thickness (E) of the frame (130).

## Patentansprüche

1. Verfahren zum Herstellen eines Stapels geeignet zum Bilden wenigstens einer ausziehbaren Sammelmappe, die aus einer gewählten Mehrzahl paralleler Trennwände (113) besteht, die zuvor längs dreier Seiten in einem Randbereich geleimt sind und in einen Balgen mit Akkordeon-Falten eingesetzt und gepress sind, um die Trennwände (113) auf drei Seiten jeweils mit einer Falte zu verbinden und so Ordnungstaschen zu bilden, dadurch gekennzeichnet, dass man ausgehend von einem nachgiebigen Band (12), das zur Bildung eines solchen Balgens geeignet ist, dieses längs seiner Längsachse zu einem U formt, dann, nachdem man eine Länge (LB) des Bandes mit einer Abmessung gleich der Abwicklung einer Balgenfalte hervorgezogen hat, man hinter dieser Länge senkrecht zur Längsachse eine zuvor geschnittene Trennwand (113) setzt, die auf mindestens zwei Seiten eine umgelegte und geleimte Zunge (114) hat, man dann im Mittelbereich dieser Bandlänge eine Falte bildet, indem man auf den drei Seiten des zu einem U geformten Bandes dieses von aussen nach innen zurückdrückt und die so gebildete Falte in einer Axialrichtung drückt, bis sie so gestaucht ist, dass die Trennwand daran anklebt, worauf man eine neue Länge des Bandes (LB') herauszieht und nacheinander die Verfahrensschritte wiederholt, bis der gewünschte Stapel (L) mit einer Mehrzahl von Taschen (P) gebildet ist.

2. Verfahren nach Anspruch 1, dadurch gekennzeichnet, dass, während man eine Falte hergestellt, gleichzeitig eine neue Länge des Bandes (LB') vorgezogen wird.

3. Verfahren nach Anspruch 1, dadurch gekennzeichnet, dass das Zurückdrücken gleichzeitig auf den drei Seiten des zu einem U geformten Bandes (12) bewirkt wird.

4. Verfahren nach Anspruch 1, dadurch gekennzeichnet, dass man den Stapel (L) zerschneidet, um eine ausziehbare Sammelmappe mit einer gewünschten Mehrzahl von Ordnungstaschen (P) zu bilden.

5. Verfahren zum Durchführen des Verfahrens nach einem der Ansprüche 1 bis 4, dadurch gekennzeichnet, dass sie auf einem Gestell (10) in Richtung der Längsachse des Bandes (12) und von hinten nach vorn gesehen, wobei die Rückseite ein Platz, wo das Band (12) auf eine Spule (11) aufgewickelt ist, und die Vorderseite ein Platz ist, wo der Stapel (L) gebildet wird, ein Profilelement (20) aufweist, welches dazu dient, dem Band (12) fortschreitend einen U-Querschnitt zu geben, eine Zugvorrichtung (30, 31, 46) aufweist, welche geeignet ist, eine der Abwicklung einer Akkordeon-Falte entsprechende Länge (LB) des U-Bandes vorzuziehen, eine Drückvorrichtung (50), die seitlich zu den drei Seiten des U-Bandes angeordnet ist und in einer zur Achse des U-Bandes im wesentlichen senkrechten Richtung vor und zurück beweglich ist, eine Vorrichtung, (31) welche zum Zusammenpressen einer Trennwand (113) und einer gebildeten Falte geeignet ist, eine ausschwenkbare Rückhaltevorrichtung (51), welche den Stapel (L) während der Bildung einer Falte hält und eine Bremsvorrichtung (115, 116), welche den Stapel bei seinem Vorschub nach vorn bremst, aufweist.

6. Maschine nach Anspruch 5, dadurch gekennzeichnet, dass sie ausserdem im wesentlichen über der Länge des vorgezogenen Bandes eine Station (99) zur Zuführung von Trennwänden (113) aufweist, welche geeignet ist, an der Rückseite der Länge (LB) eine Trennwand (113) anzuordnen.

7. Maschine nach Anspruch 5, dadurch gekennzeichnet, dass sie ausserdem an ihrem vorderen Ende eine Vorrichtung (120) aufweist, welche geeignet ist, den hergestellten Stapel (L) zurückzuhalten und sein Zerschneiden zu ermöglichen, um eine ausziehbare Sammelmappe mit einer Mehrzahl von Taschen (P) zu erhalten.

8. Maschine nach Anspruch 5, dadurch gekennzeichnet, dass die Zugvorrichtung, welche zum Vorziehen einer Länge des Bandes dient, aus folgenden, miteinander zusammenwirkenden Elementen besteht: einem in Längsrichtung vor- und zurückbeweglichen Balken (31), der auf drei Seiten im wesentlichen am Innenprofil des U-Bandes (12) anliegt, und gleichzeitig mit dem Balken längs bewegliche Klemmbacken (46), die gegenüber den drei erwähnten Seiten des Balkens angeordnet sind und die eine vorgeschobene Stellung einnehmen können, in welcher das Band (12) zwischen den Klemmbacken und dem Balken eingeklemmt ist und durch die Vorwärtsverschiebung des Balkens (31) mitgenommen wird, und eine zurückgezogene Stellung einnehmen können, in welcher das Band frei ist.

9. Maschine nach Anspruch 8, dadurch gekennzeichnet, dass der Balken (31) sowie die Klemmbacken (46) am Gerüst (10) der Maschine in Richtung der Achse des Bandes regelbar aufgehängt sind, wobei der Balken (31) ausserdem eine Vorderseite (31A) aufweist, die durch Kanäle (31B, 31C) mit einer Saugvorrichtung verbunden ist.

10. Machine nach Anspruch 8, dadurch gekennzeichnet, dass die Vorrichtung zum Pressen einer gebildeten Falte aus dem Balken (31) in der Endstellung seines Vorlaufs besteht.

11. Maschine nach Anspruch 5, dadurch gekennzeichnet, dass die zur Bildung einer Akkordeon-Falte dienende Drückvorrichtung aus seitlich auf den Seiten des Bandes angeordneten Falteinheiten (50) besteht, wobei jede Einheit eine Faltklinge (66) aufweist, die im wesentlichen senkrecht zur Achse des U-Bandes unter der Wirkung einer zugehörigen Steuervorrichtung zwischen einer zurückgezogenen Ruhestellung und einer vorgeschobenen Wirkstellung beweglich ist.

12. Maschine nach einem der Ansprüche 5 und 11, dadurch gekennzeichnet, dass die Steuervorrichtung zur Verschiebung einer Faltklinge (66) einen ersten Wagen (52), der auf einer zur Achse des Bandes (12) senkrechten Schiene (53) vor-und zurückverschiebbar ist, und auf diesem ersten Wagen (52) montiert einen zweiten Wagen (65) als Klingenträger aufweist, der mit einer eigenen Vorrichtung zur Verschiebung bezüglich des ersten Wagens (52), aus einer zurückgezogenen Stellung in eine vorgeschobene Stellung unter gleichzeitiger horizontaler Verschiebung von hinten nach vorn im wesentlichen gemäss einem Kreisbogen, gekoppelt ist.

13. Maschine nach Anspruch 12, dadurch gekennzeichnet, dass die eigene Vorrichtung zur Verschiebung des zweiten Klingenträgerwagens (65) bezüglich des ersten Wagens (52) mindestens eine Zahnstange (71) aufweist, die mit einem Arbeitszylinder (72) verbunden ist, wobei diese Zahnstange mit mindestens einem Ritzel (70) kämmt, das mit dem Wagen (52) verbunden ist, wobei die Achse Zapfen (61, 62) trägt, die selbst mit dem zweiten Wagen (65) gekoppelt sind.

14. Maschine nach Anspruch 5, dadurch gekennzeichnet, dass die Rückhaltevorrichtung aus seitlich von den drei Akkordeon-Faltenseiten angeordneten Einheiten (51) besteht, wobei jede Einheit (51) einen um eine Achse (76) schwenkbaren Hebel (75) aufweist, der einen freien hinteren Endabschnitt hat, der mindestens einen Greifer (81), der mit einer letzten gebildeten Falte zusammenwirkt, aufweist, und einen vorderen Endabschnitt hat, der mit einer elastischen Rückholvorrichtung (77) gekoppelt ist, wobei dieser Hebel (75) eine Ausschwenkstellung, in welcher der Greifer (81) von den Kanten des Stapels (L) entfernt ist, oder eine Arbeitsstellung, in welcher der Greifer mit der letzten gebildeten Falte zusammenwirkt, einnehmen kann.

15. Maschine nach Anspruch 14, dadurch gekennzeichnet, dass der hintere Endabschnitt des Hebels ausser dem erwähnten Greifer (81) eine Rampe (82) aufweist, die mit einer mit den Falt-Klingen (66) fest verbundenen Kurvenscheibe (83) zusammenwirkt, wobei die Kurvenscheibe das vorübergehende Ausrücken des Rückhaltehebels (75) am Ende des Pressens einer Falte durch den Balken (31) steuert.

16. Maschine nach einem der Ansprüche 5 bis 15, dadurch gekennzeichnet, dass ausser den seitlich zu den Akkordeon-Falten angeordneten Rückhalteeinheiten (51) des erwähnten Stapels (L) eine zusätzliche Rückhalteeinheit (90) mit der oberen Kante einer letzten in eine Falte eingesetzten Trennwand (113) zusammenwirkt, wobei eine solche Einheit einen Schwenkhebel (96) aufweist, dessen hinteres Ende mindestens einen Greifer (98) trägt, wobei der mit einem Arbeitszylinder (92) verbundene Hebel eine Arbeitsstellung, in welcher der Greifer (98) mit einer Randzone der Trennwand (113) zusammenwirkt, oder eine die Trennwand freigebende ausgerückte Stellung einnehmen kann.

17. Maschine nach Anspruch 5, dadurch gekennzeichnet, dass die Vorrichtung zum Bremsen des Stapels (L) bei seinem Vorschub aus einem Paar von Presswalzen (115, 116) mit senkrechten Achsen besteht, welche mit den Seitenrändern des Stapels (L) zusammenwirken, wobei der Abstand der Walzen voneinander regelbar ist.

18. Maschine nach Anspruch 6, dadurch gekennzeichnet, dass die Station zur Zuführung einer Trennwand (113) in das Innere und am Ende der Länge (LB) des vorgezogenen Bandes eine Platte (100) aufweist, die zwischen einer im wesentlichen waagerechten Stellung, in der sie eine Trennwand (113) aufnimmt, und einer im wesentlichen senkrechten Stellung, in der sie in die Länge (LB) eingesetzt ist und die Trennwand (113) abgibt, beweglich ist.

19. Maschine nach einem der Ansprüche 6 und 17, dadurch gekennzeichnet, dass die Platte (100) mit einem Steuerzylinder (108) verbunden ist und mit einer Rampe (103) zusammenwirkt, welche sie aus ihrer im wesentlichen waagerechten Stellung in ihre im wesentlichen senkrechte Stellung kippen lässt, wobei die die Trennwand (113) aufnehmende Seite der Platte durch eine Leitung (112) mit einer Unterdruckquelle verbunden ist.

20. Maschine nach Anspruch 7, dadurch gekennzeichnet, dass die am Vorderende der Maschine angeordnete Vorrichtung zum Zurückhalten des Stapels (L) und zum Zerschneiden desselben aus einem Rahmen (130) besteht, der durch seine Ständer zwischen einer oberen Stellung, in welche ein Abschnitt des Stapels (L) hindurchtreten kann, und einer unteren Stellung, in der der Rahmen den Stapel zurückhält, senkrecht bewegbar ist.

21. Maschine nach Anspruch 20, dadurch gekennzeichnet, dass die Unterkanten des Rahmens (160) Abschrägungen (145) aufweisen und dass die Dicke (E) des Rahmens im wesentlichen gleich der Abwicklung einer Akkordeon-Falte ist, während jeweils an den Ständern und der Unterseite des Rahmens (130) ausgebildete Nuten (141, 142, 143) dazu dienen, die Verschiebung eines Schneidwerkzeugs zu führen.

22. Maschine nach Anspruch 21, dadurch gekennzeichnet, dass die Nuten (141, 142, 143) sich in Richtung einer Mittelebene der Dicke (E) des Rahmens (130) erstrecken.
